# FASCICULE DE BREVET EUROPEEN

(11) **EP 0 363 282 B1**
(45) Date de publication et mention de la délivrance du brevet: **20.04.1994**
(21) Numéro de dépôt: 89402749.9
(22) Date de dépôt: 05.10.1989
(51) Int. Cl.: C13C 1/06

(54) **Utilisation d'une buse présentant un profil convergent-divergent dans un dispositif de débourrage de coupe-racines**
Verwendung einer Düse mit convergent-divergenten Profil in einer Ausstossvorrichtung eines Wurzelschneiders
Use of a nozzle having a convergent-divergent profile in an ejection device for a root-cutter

(30) Priorité: 05.10.1988 FR 8813020
(43) Date de publication de la demande: 11.04.1990
(73) Titulaire: MAGUIN S.A., F-02800 La Fère (FR)
(72) Inventeur: Chacoux, Claude, F-75014 Paris (FR); Schrevel, Gilles, F-62175 Boisleux-au-Mont (FR)
(74) Mandataire: Casalonga, Axel

(56) Documents cités:
- EP-A- 0 251 122
- DE-B- 1 164 340
- DE-U- 8 710 000
- FR-A- 638 579
- Dubbel, Taschenbuch für Maschinenbau, 1974, p.322

## Description

L'invention se rapporte au débourrage de coupe-racines utilisés dans l'industrie sucrière, par soufflage d'air comprimé en direction des couteaux des coupe-racines.

Avant l'étape d'extraction du jus sucrè par diffusion, on découpe les betteraves en lanières ou cossettes dans un appareil appelé coupe-racines, du type à plateau ou à tambour. Ce dernier est constitué par un tambour à axe horizontal tournant dans un carter fixe. La jante du tambour est formée d'une succession d'alvéoles dans lesquelles sont fixés des porte-couteaux. Les couteaux sont orientés parallèlement aux génératrices, vers l'intérieur du tambour.

Une base verticale du tambour est évidée et permet l'accès des betteraves, depuis une trémie, à l'intérieur du tambour dans lequel ils s'accumulent dans la moitié inférieure. En fonctionnement, les betteraves sont entrainées par le tambour jusqu'à buter sur une pièce fixe qui les repousse contre les couteaux. Elles sont alors découpées en cossettes, projetées à l'extérieur, et recueillies par le carter d'où elles sont acheminées vers le diffuseur.

Les betteraves, malgré leur nettoyage préalable, entrainent avec elles des déchets fibreux : herbes cu radicelles, qui ne sont pas découpés par les couteaux et qui se déposent en travers du tranchant des lames. Ils finissent par obstruer l'espace entre les couteaux avec pour conséquence une réduction du débit de l'appareil.

Pour éliminer ces déchets indésirables, on procède usuellement à la projection intermittente d'un jet d'air comprimé, en direction des couteaux, pendant le fonctionnement du coupe-racines.

L'air décolle les matières fibreuses des lames, et les chasse vers l'extérieur où elles sont entrainées avec les cossettes. La rampe de soufflage, qui est en forme de fente, est disposée sur la partie fixe de l'appareil, à l'intérieur du tambour. Elle s'étend le long d'une génératrice parallèle aux couteaux.

Dans une solution connue, la rampe est constituée d'un distributeur tubulaire, alimenté en fluide sous pression à une extrémité, qui débouche le long de son axe sur une tuyère convergente. Les lèvres de la tuyère ménagent entre elles une très faible ouverture de manière à répartir le flux le plus uniformément possible sur toute sa longueur.

Un tel dispositif nécessite, pour pouvoir désobstruer avec quelque efficacité les couteaux, une pression relativement élevée, de l'ordre de 15 à 20 bars dans les installations actuelles. L'injection dure quelques secondes et est répétée à intervalles réguliers. La fréquence est déterminée en fonction de la quantité de matières fibreuses entrainées avec les betteraves.

Ce dispositif ne donne pas entièrement satisfaction, d'une part, parce que le niveau élevé de la pression d'alimentation òblige à l'emploi de compresseurs spéciaux, onéreux en soi, d'autre part, parce que la force d'impact produite par le jet n'est pas toujours suffisante pour éliminer rapidement tous les déchets. On est alors amené à augmenter soit la durée du soufflage, soit sa fréquence. Tout ceci a une incidence défavorable sur le coût d'exploitation de l'installation.

Dans la demande de brevet EP-A-251 122, on propose, pour opérer le décollement des fibres des couteaux et leur évacuation vers l'extérieur, la combinaison de deux rampes de projection agissant en opposition : une première rampe est orientée vers la trajectoire des couteaux en formant un angle aigu avec la direction de leur déplacement, tandis que la deuxième forme un angle obtus. Cette dernière a pour objet d'assurer l'entrainement des fibres vers l'extérieur, une fois qu'elles ont été décollées par le jet de la première rampe. Cette solution n'est toutefois pas moins économique que la première, car elle doit faire appel également à des pressions de fluide élevées.

La présente invention se propose d'améliorer l'efficacité du débourrage de coupe-racines par soufflage d'air sous pression, tout en réduisant les coûts.

L'invention a pour objet l'utilisation, pour le débourrage d'un coupe-racines, d'un dispositif comprenant une rampe de soufflage d'air comprimé disposée sur la partie fixe du coupe-racines et présentant au moins une buse d'éjection d'air comprimé en direction des couteaux du coupe-racines. Selon l'invention:
la buse présente un profil convergent-divergent adapté à l'obtention d'une détente isentropique jusqu'à une pression voisine de la pression atmosphérique;
la buse est alimentée en air sous une pression d'alimentation telle que le rapport de la pression d'alimentation à la pression atmosphérique soit supérieur au rapport de pression critique de l'air de façon que la vitesse d'éjection de l'air par la buse soit supersonique; et
la buse est placée à une distance telle de la trajectoire des bords de coupe des couteaux que le noyau potentiel ait une longueur (4D) sensiblement égale à cette distance,
de façon que le jet d'air à la sortie de la buse conserve des lignes de courant sensiblement parallèles jusqu'à atteindre les bords de coupe des couteaux.

Par pression voisine de la pression atmosphérique, on comprend une pression dont la valeur est au plus supérieure ou inférieure de 20 % de cette dernière. Ainsi, la buse sera conformée de façon à assurer une détente isentropique jusqu'à une pression comprise entre 0,8 et 1,2 fois la pression atmosphérique.

L'invention résulte de la constatation que pour les réalisations existantes où la buse, ou tuyére, est simplement convergente avec une faible ouverture - de l'ordre du millimètre - et une pression d'alimentation élevée, la pression du jet, immédiatement en aval de la section de sortie, reste forte par rapport à sa valeur avant détente dans la buse et n'est pas adaptée à la pression atmosphérique. Il s'ensuit une détente brutale donnant une forme évasée au jet dont l'efficacité diminue rapidement avec la distance. L'énergie utilisable, représentée par le produit de la quantité de mouvement (QV) par la longueur du noyau potentiel (4D), est de ce fait limitée par la vitesse à'éjection, qui est au plus sonique, et la faible distance sur laquelle celle-ci est conservée.

Q est égal au débit du fluide, V à sa vitesse en sortie de buse, D au diamètre hydraulique de cette dernière.

D correspond au diamètre dans le cas d'une buse circulaire et à 2 fois la distance E séparant les lèvres dans le cas d'une tuyère bidimensionnelle.

La longueur du noyau potentiel 4D correspond, comme cela est connu, sensiblement à la distance séparant la section de sortie de la tuyère de la section du jet pour laquelle la vitesse maximale du fluide devient inférieure à la vitesse initiale d'éjection.

Pour obtenir une meilleure action du fluide, on peut certes essayer de rapprocher la buse de la trajectoire des couteaux, mais il est évident qu'il existe une distance minimale que l'on ne peut réduire pour des raisons techniques. Cette distance est de l'ordre de 40 mm dans la pratique pour les coupe-racines à tambour.

Pour un même débit, en autorisant, conformément à l'invention, une détente isentropique du fluide jusqu'à la pression atmosphérique, au moyen d'une buse à profil convergent-divergent avec une pression d'alimentation supérieure à la pression critique de l'air, on obtient un jet qui n'éclate pas et qui conserve des lignes de courant sensiblement parallèles. En outre, la vitesse d'éjection étant maintenant supersonique et la section à la sortie du fluide supérieure à celle du col, l'énergie disponible du jet est augmentée en proportion.

De préférence, le diamètre hydraulique de la buse sera égal au moins au huitième et de préférence voisin au quart de la distance séparait la buse de la trajectoire des bords de coupe des couteaux.

Par pression d'alimentation, on comprend la pression totale de l'air immédiatement en amont de la buse. La pression fournie par le moyen d'alimentation en air sera généralement supérieure du fait des pertes de charge engendrées dans les conduits jusqu'à la buse elle-même, et qu'il faudra vaincre.

Afin d'assurer un balayage sur toute la longueur du tranchant des couteaux, la buse est de préférence bidimensionnelle. Elle est alimentée à partir d'un distributeur tubulaire le long d'une génératrice duquel elle est montée. Le distributeur, quant à lui, est relié à une canalisation d'alimentation par une extrémité.

Au lieu d'une buse bidimensionnel produisant un jet d'air en forme de lame, on peut envisager la disposition, le long du distributeur, d'une pluralité de buses à contour circulaire, ou autre, produisant une rangée de jets d'air couvrant toute la longueur des couteaux.

Conformément à un second aspect de l'invention, le distributeur comporte un moyen d'uniformisation du profil de vitesse le long de la buse dans le cas où elle est bidimensionnelle, ou bien d'une buse à l'autre dans le cas d'une pluralité de buses. En effet, il est souhaitable que l'air agisse avec la même efficacité d'un bord à l'autre des couteaux.

Selon un mode de réalisation, ce moyen est constitué par un répartiteur de débit disposé à l'intérieur de la chambre formée par le distributeur en amont de la buse.

Le répartiteur de débit est constitué avantageusement par un tube cylindrique percé d'orifices calibrés, de diamètre inférieur au diamètre du tube.

Toutefois, si l'encombrement est compatible avec la place disponible, ce moyen peut être constitué par la chambre d'alimentation elle-même qui présentera alors un volume suffisant pour ralentir l'air provenant de la canalisation d'alimentation.

La description qui suit se rapporte à un mode de réalisation non limitatif de l'invention, elle est accompagnée des dessins sur lesquels :
- la figure 1 est une vue en coupe transversale d'une rampe de soufflage d'air comprimé, en position sur un coupe-racines à tambour représenté de façon partielle.
- La figure 2 est une vue en coupe longitudinale de la rampe de la figure 1, selon II II.

Le coupe-racines 1, dont n'apparait sur la figure 1 que la partie environnant la rampe de soufflage 2, comporte un stator 3 à l'intérieur du tambour. Celui-ci est représenté de façon schématique par les couteaux 4 seulement. Le tambour tourne autour d'un axe perpendiculaire au plan de la figure, dans le sens de la flèche F. Les betteraves prises entre le tambour et le stator sont découpées en cossettes par les couteaux 4.

Ce type de coupe-racines, à tambour, est bien connu dans l'industrie sucrière, il n'est pas nécessaire de développer sa description. Il est également connu de disposer une rampe 2 de soufflage de fluide, air comprimé le plus souvent mais aussi vapeur d'eau le cas échéant, dans la partie haute de l'appareil, à l'intérieur d'une cavité ménagée dans le stator, comme cela est figuré sur le dessin. La rampe injecte le fluide sensiblement radialement, en direction de la trajectoire parcourue par les couteaux. Le jet de fluide a pour objet de décoller les éléments fibreux qui se sont déposés à cheval sur le tranchant de ces derniers.

La rampe 2 est assujettie au stator, à l'intérieur de la cavité, par tout moyen approprié, par exemple des étriers 5.

La rampe est constituée d'un distributeur tubulaire 21 de section circulaire ou autre - voir également la fière 2. Le distributeur est ouvert à une extrémité 21a, et fermé à son autre extrémité 21b par un bouchon.

La paroi du tube 21 comporte une ouverture longitudinale parallèlement à son axe, qui débouche sur une buse 22 faisant corps avec lui. Dans l'exemple représenté la buse est bidimensionnelle.

Cette buse est conformée, selon l'invention, en fonction de la pression totale d'alimentation du système régnant immédiatement en amont de ladite buse elle-même, de manière à obtenir à travers elle une détente isentropique de fluide jusqu'à la pression ambiante en sortie de buse.

Dans le mode de réalisation tel qu'illustré sur les dessins, la vitesse d'éjection est supersonique, le profil correspond à un rapport de la pression amont à la pression atmosphérique supérieur au rapport de pression critique du fluide. Ce dernier rapport est, pour l'air par exemple, de 1,89.

La buse comporte une première partie convergente 22a, raccordée à une seconde partie divergente 22b par un col 22c. La variation de section le long des lignes d'écoulement radial est définie selon les lois bien connues de la mécanique des fluides de façon que la détente soit isentropique jusqu'à la pression atmosphérique en sortie de buse. Elle permet ainsi au fluide d'accélérer continuellement jusqu'à la section de sortie en passant par une vitesse sonique au col 22c.

Un tube répartiteur de débit 23, percé d'orifices calibrés 24 sur toute sa longueur, est disposé à l'intérieur du distributeur. Son diamètre est inférieur au diamètre intérieur de ce dernier, de manière à ménager une chambre annulaire d'équilibrage des pressions. Il a pour fonction d'assurer une pression d'alimentation immédiatement en amont de la buse 22, uniforme d'une extrémité à l'autre.

Le fluide parvient dans le distributeur par l'extrémité 21a, traverse le tube répartiteur 23, emplit la chambre annulaire d'èquilibrage, et est éjecté en direction des couteaux par la buse 22.

On a rassemblé dans un tableau les caractéristiques du jet obtenu conformément à l'invention, en comparaison avec un jet bidimensionnel obtenu selon un dispositif de l'art antérieur à même débit d'air et mêmes conditions initiales de température et de pression.

| | Buse de l'art antérieur, convergente | Buse adaptée, conforme à l'invention |
|---|---|---|
| - Pression d'alimentation (bars) | 18 | 18 |
| - Température du fluide (°C) | 50 | 50 |
| - Débit du fluide : Q (kg/s) | 1,4 | 1,4 |
| - Ouverture de la buse à la sortie : D/2 (mm) | 0,95 | 2,6 |
| - Longueur de la buse (mm) | 365 | 365 |
| - Longueur du noyau potentiel : l = 4D (mm) | 7,2 | 20,8 |
| - Vitesse d'éjection m/s | 329 | 618 |
| - Quantité de mouvement : QV | 460 | 865 |
| - Energie disponible : QVl (joules) | 3,7 | 19 |

Il apparait que l'énergie disponible d'une buse adaptée est environ quatre fois supérieure à celle d'un système de l'art antérieur, l'efficacité de jet s'en trouve accrue d'autant.

On a effectué la même comparaison pour une pression d'alimentation de 6 bars, le débit de l'air comprimé et les conditions initiales de température et de pression étant les mêmes que précédemment.

| | Buse de l'art antérieur, convergente | Buse adaptée, conforme à l'invention |
|---|---|---|
| - Pression d'alimentation (bars) | 6 | 6 |
| - Température (°C) | 50 | 50 |
| - Débit : Q (kg/s) | 1,4 | 1,4 |
| - Ouverture de la buse à la sortie : D/2 (mm) | 2,85 | 4,2 |
| - Longueur de la buse (mm) | 365 | 365 |
| - Longueur du noyau potentiel : l = 4D (mm) | 22,8 | 33,6 |
| - Vitesse d'éjection de l'air V (m/s) | 329 | 521 |
| - Quantité de mouvement : QV | 460 | 730 |
| - Energie disponible : QVl (joules) | 11 | 24,8 |

En travaillant à cette pression d'alimentation avec le dispositif de l'invention, on constate que la longueur de noyau potentiel équivaut sensiblement à la distance séparant la buse des couteaux. En effet cette distance est de l'ordre de 40 mm dans les appareils à tambour connus. On aura de ce fait une efficacité optimale.

L'invention peut étre appliquée à d'autres types de coupe-racines dont le coupe-racines à plateau.

## Revendications

1. Utilisation, pour le débourrage d'un coupe-racines (1), d'un dispositif comprenant une rampe (2) de soufflage d'air comprimé disposée sur la partie fixe (3) du coupe-racines et présentant au moins une buse (22) d'éjection d'air comprimé en direction des couteaux (4) du coupe-racines, caractérisée par le fait
que la buse (22) présente un profil convergent-divergent adapté à l'obtention d'une détente isentropique jusqu'à une pression voisine de la pression atmosphérique;
que la buse (22) est alimentée en air sous une pression d'alimentation telle que le rapport de la pression d'alimentation à la pression atmosphérique soit supérieur au rapport de pression critique de l'air de façon que la vitesse d'éjection de l'air par la buse soit supersonique; et
que la buse (22) est placée à une distance telle de la trajectoire des bords de coupe des couteaux (4) que le noyau potentiel ait une longueur (4D) sensiblement égale à cette distance,
de façon que le jet d'air à la sortie de la buse conserve des lignes de courant sensiblement parallèles jusqu'à atteindre les bords de coupe des couteaux.

2. Utilisation selon la revendication 1, caractérisée par le fait que le diamètre hydraulique de la buse (22) est au moins égal au huitième de la distance séparant la buse de la trajectoire des bords de coupe des couteaux (4).

3. Utilisation suivant la revendication 1 ou 2, caractérisée par le fait que la rampe (2) présente une buse (22) unique bi-dimensionnelle.

4. Utilisation suivant la revendication 1 ou 2, caractérisée par le fait que la rampe (2) comporte une pluralité de buses, notamment à section circulaire, disposées en une rangée.

5. Utilisation suivant les revendications 1 à 3, caractérisée par le fait que la buse (22) est alimentée à partir d'un distributeur tubulaire (21) comportant un moyen (23) pour uniformiser le profil de vitesse de l'air le long de la buse (22).

6. Utilisation suivant la revendication 5, caractérisée par le fait que ledit moyen est constitué par un répartiteur de débit (23) disposé à l'intérieur du distributeur (21).

7. Utilisation suivant la revendication 6, caractérisée par le fait que le répartiteur de débit est constitué par un tube (23) percé d'orifices calibrés (24), le diamètre extérieur dudit tube étant inférieur au diamètre intérieur du distributeur tubulaire (21).

## Claims

1. Use, for cleaning a root-slicer (1), of a device comprising a blower (2) for blowing compressed air disposed on the fixed part (3) of the root-slicer and having at least one nozzle (22) for ejection of compressed air in the direction of the knives (4) of the root-slicer, characterised in that
the nozzle (22) has a convergent-divergent profile adapted to the obtaining of an isentropic expansion down to a pressure close to atmospheric pressure;
the nozzle (22) is fed with air under such a supply pressure that the ratio of the supply pressure to the atmospheric pressure is greater than the critical pressure ratio of air so that the ejection speed of the air by the nozzle is supersonic; and
the nozzle (22) is placed at such a distance from the trajectory of the cutting edges of the knives (4) that the potential core has a length (4D) substantially equal to this distance,
so that the jet of air at the outlet from the noble retains substantially parallel lines of flow until reaching the cutting edges of the knives.

2. Use according to Claim 1, characterised in that the hydraulic diameter of the nozzle (22) is at least equal to one eighth of the distance separating the nozzle from the trajectory of the cutting edges of the knives (4).

3. Use according to Claim 1 or 2, characterised in that the blower (2) has a single bidimensional nozzle (22).

4. Use according to Claim 1 or 2, characterised in that the blower (2) comprises a plurality of nozzles, particularly of circular cross-section, disposed in a row.

5. Use according to Claims 1 to 3, characterised in that the nozzle (22) is fed from a tubular distributor (21) comprising a means (23) for rendering uniform the speed profile of the air along the nozzle (22).

6. Use according to Claim 5, characterised in that the said means is constituted by a flowrate apportioner (23) disposed inside the distributor (21).

7. Use according to Claim 6, characterised in that the flowrate apportioner is constituted by a tube (23) pierced with calibrated apertures (24), the external diameter of the said tube being smaller than the internal diameter of the tubular distributor (21).

## Patentansprüche

1. Verwendung einer Vorrichtung zur Reinigung eines Rübenschnitzlers (1), die eine Abblasleitung (2) für Druckluft umfaßt, welche auf dem ortsfesten Teil (3) des Rübenschnitzlers angeordnet ist und wenigstens eine Düse (22) zum Ausblasen von Druckluft in Richtung auf die Messer (4) des Rübenschnitzlers zu aufweist, dadurch gekennzeichnet,
daß die Düse (22) ein konvergent-divergentes Profil aufweist, das zur Erreichung einer isentropischen Entspannung bis zu einem dem atmosphärischen Druck benachbarten Druck ausgelegt ist;
daß die Düse (22) mit unter einem solchen Speisedruck stehender Luft gespeist ist, daß das Verhältnis des Speisedruckes zum atmosphärischen Druck größer als das Verhältnis zum kritischen Luftdruck ist, derart daß die Luft aus der Düse mit Überschallgeschwindigkeit ausströmt;
und daß die Düse (22) in einem solchen Abstand von der Flugbahn der Schneidkanten der Messer (4) angeordnet ist, daß der Potentialkern eine Länge (4D) aufweist, die ungefähr gleich diesem Abstand ist,
derart, daß der Luftstrom am Ausgang der Düse ungefähr parallele Stromlinien bis zum Erreichen der Schneidkanten der Messer beibehält.

2. Verwendung nach Anspruch 1, dadurch gekennzeichnet, daß der hydraulische Durchmesser der Düse (22) wenigstens gleich einem Achtel des Abstandes ist, der die Düse von der Flugbahn der Schneidkanten der Messer (4) trennt.

3. Verwendung nach Anspruch 1 oder 2, dadurch gekennzeichnet, daß die Abblasleitung (2) eine einzige zweidimensionale Düse (22) aufweist.

4. Verwendung nach Anspruch 1 oder 2, dadurch gekennzeichnet, daß die Abblasleitung (2) eine Vielzahl von in einer Reihe angeordneter Düsen mit insbesondere kreisförmigem Querschnitt umfaßt.

5. Verwendung nach den Ansprüchen 1 bis 3, dadurch gekennzeichnet, daß die Düse (22) von einem rohrförmigen Verteiler (21) aus gespeist ist, der ein Mittel (23) umfaßt, um das Geschwindigkeitsprofil der Luft längs der Düse (22) gleichförmig zu machen.

6. Verwendung nach Anspruch 5, dadurch gekennzeichnet, daß das genannte Mittel durch einen Durchsatzausgleichsverteiler (23) gebildet ist, der im Inneren des Verteilers (21) angeordnet ist.

7. Verwendung nach Anspruch 6, dadurch gekennzeichnet, daß der Durchsatzausgleichsverteiler durch ein Rohr (23) gebildet ist, das von Öffnungen (24) bestimmter Größe durchsetzt ist, wobei der Außendurchmesser des genannten Rohres kleiner als der Innendurchmesser des rohrförmigen Verteilers (21) ist.
